# EUROPÄISCHE PATENTSCHRIFT

(11) **EP 0 461 213 B1**
(45) Veröffentlichungstag und Bekanntmachung des Hinweises auf die Patenterteilung: **03.11.1993**
(21) Anmeldenummer: 90916706.6
(22) Anmeldetag: 24.11.1990
(51) Int. Cl.: F02M 59/10, F02M 59/44

(54) **KRAFTSTOFFEINSPRITZPUMPE FÜR BRENNKRAFTMASCHINEN**
FUEL INJECTION PUMP FOR INTERNAL COMBUSTION ENGINES
POMPE D'INJECTION DE CARBURANT POUR MOTEURS A COMBUSTION INTERNE

(30) Priorität: 29.12.1989 DE 3943299
(43) Veröffentlichungstag der Anmeldung: 18.12.1991
(73) Patentinhaber: ROBERT BOSCH GMBH, 70442 Stuttgart (DE)
(72) Erfinder: LAUFER, Helmut, D-7016 Gerlingen (DE); FEHLMANN, Wolfgang, D-7000 Stuttgart 80 (DE); EBLEN, Ewald, D-7000 Stuttgart 75 (DE)
(86) Internationale Anmeldenummer: DE9000904
(87) Internationale Veröffentlichungsnummer: WO9110063

(56) Entgegenhaltungen:
- DE-A- 2 811 607
- DE-A- 3 605 452
- US-A- 1 413 117

## Beschreibung

### Stand der Technik

Die Erfindung geht aus von einer Kraftstoffeinspritzpumpe für Brennkraftmaschinen der im Oberbegriff des Anspruchs 1 definierten Gattung, wie sie z.B. aus der DE-A-3 605 452 bekannt ist.

Bei einer bekannten Kraftstoffeinspritzpumpe (DE-PS 1 263 397) ist der Triebwerksraum vollständig mit Schmierflüssigkeit gefüllt, wobei als Schmierflüssigkeit üblicherweise das Motoröl aus dem Ölkreislauf der Brennkraftmaschine verwendet wird. Infolge der relativ hohen Viskosität des Motoröls liegt die Grenzdrehzahl des Nockentriebwerks, d.h. die Drehzahl der Antriebswelle, bei welcher die Hubscheibe "abspringt", und nicht mehr auf den Rollen des Rollenrings abrollt, sehr niedrig. Der Einsatz dieser Kraftstoffeinspritzpumpe ist somit auf langsamlaufende Dieselmotoren beschränkt.

Bei einer ebenfalls bekannten Kraftstoffeinspritzpumpe (DE 36 05 452 A1) ist der Triebwerksraum infolge einer räumlich entsprechend angeordneten Abflußbohrung in diesem nur teilweise mit Schmierflüssigkeit gefüllt, wodurch sich die Grenzdrehzahl des Nockentriebwerks wesentlich erhöhen läßt. Es hat sich aber gezeigt, daß bei hohen Antriebsdrehzahlen sich die Schmierflüssigkeit im äußeren Bereich der Triebwerksteile ansammelt und die nahe dem Zentrum liegenden Antriebsklauen der Klauenkupplung, welche erhebliche Drehmomente übertragen müssen, nicht geschmiert werden. Die Folge ist ein schneller Verschleiß und eine unangemessen niedrige Lebensdauer der Kraftstoffeinspritzpumpe.

### Vorteile der Erfindung

Die erfindungsgemäße Kraftstoffeinspritzpumpe mit den kennzeichnenden Merkmalen des Anspruchs 1 hat demgegenüber den Vorteil, daß aufgrund des auch hier mit Schmierflüssigkeit nur teilgefüllten Triebwerksraums die Grenzdrehzahl des Nockentriebwerks sehr hoch liegt und selbst im Bereich der hohen, nahe der Grenzdrehzahl liegenden Antriebsdrehzahl der Antriebswelle die hochbelasteten Antriebsflächen der Klauenkupplung ausreichend geschmiert sind. Damit steigt die Lebensdauer der Kraftstoffeinspritzpumpe drastisch an.

Durch die in den weiteren Ansprüchen aufgeführten Maßnahmen sind vorteilhafte Weiterbildungen und Verbesserungen der im Anspruch 1 angegebenen Kraftstoffeinspritzpumpe möglich, wobei der Begriff "Schmieröl" als Synonym für alle Arten von Schmierflüssigkeiten verwendet wird und vorzugsweise Motoröl Anwendung findet.

Der von der Schmierölpumpe erzwungene Schmierölfluß von der Schmierölnut zu den Schmieröffnungen in den Klauenflächen der Klauenkupplung wird gemäß einer bevorzugten Ausführungsform der Erfindung in besonders vorteilhafter Weise dadurch realisiert, daß die Antriebswelle eine axiale Sackbohrung aufweist, die über eine Radialbohrung mit der Schmierölnut verbunden und mündungsseitig verschlossen ist. Von der Sackbohrung führen Schrägbohrungen in die Antriebsklauen der Antriebswelle, die stirnseitig verschlossen sind. Von jeder Schrägbohrung führt jeweils eine Verteilerbohrung in diejenigen Klauenflächen der Antriebsklauen, die in der vorgesehenen Drehrichtung der Antriebswelle ein Drehmoment übertragen. Die Mündungsöffnungen der Verteilerbohrungen in den Klauenflächen bilden die Schmierölöffnungen. Die Kopplung der Antriebsklauen der Antriebswelle mit den Abtriebsklauen der mit dem Verteilerkolben drehfest verbundenen Hubscheibe erfolgt über eine als Kreuzscheibe ausgebildete Kopplungsscheibe. Damit auch die ein Antriebsdrehmoment übertragenden Klauenflächen der Kopplungsscheibe ausreichend geschmiert werden, verlaufen in der Kupplungsscheibe zweite Verteilerbohrungen, die sich von den Klauenflächen der Kopplungsklauen, die an den die Schmierölöffnungen tragenden Klauenflächen der Antriebsklauen anliegen, bis zu den in Drehrichtung vorauseilenden Klauenflächen der gleichen Kopplungsklaue erstrecken.

In einer weiteren Ausführungsform der Erfindung führen erste Verteilerbohrungen von allen Klauenflächen der Antriebsklauen zu den Schrägbohrungen und bilden mit ihren Mündungsöffnungen in den Klauenflächen die gewünschten Schmierölöffnungen. In gleicher Weise sind alle Kopplungsklauen mit zweiten Verteilerbohrungen durchzogen, die jeweils in den beiden, die Kopplungsklaue begrenzenden Klauenflächen münden und dort jeweils eine Schmierölöffnung realisieren. Bei dieser Ausführungsform sind alle Klauenflächen mit Schmieröl versorgt, unabhängig davon, ob sie bei der momentanen Drehrichtung der Antriebswelle belastet sind oder nicht. Dies hat den Vorteil, daß die Kraftstoffeinspritzpumpe für beiden Drehrichtungen der Antriebswelle eingesetzt werden kann und eine getrennte Lagerhaltung für Links- und Rechtslauf der Antriebswelle vermieden wird. Das an den Klauenflächen austretende Öl wird durch die Zentrifugalkraft nach außen geschleudert und schmiert die Rollen des Triebwerks. Der Schmierölkreislauf wird durch eine Förderpumpe aufrecht erhalten, die entweder von der Antriebswelle oder von einem separaten elektrischen Motor angetrieben wird und allgemein bereits im Ölkreislauf der Brennkraftmaschine vorhanden ist.

Bei Kraftstoffeinspritzpumpen mit einem hydraulischen Spritzversteller kann der für die Schmierung von Antriebswelle und Klauenkupplung erforderliche Schmierölkreislauf zusätzlich zur Steuerung des Spritzverstellers verwendet werden. Der von dem Spritzverstellkolben begrenzte Steuerraum wird über eine Drossel an dem Schmierölkreislauf angeschlossen und ist seinerseits über ein elektromagnetisch betätigbares Sperrventil mit dem Triebwerksraum verbunden. Zur Erzeugung eines drehzahlabhängig anwachsenden Steuerdrucks im Steuerraum zwecks Verschiebung des Steuerkolbens und damit des Rollenrings zur "Frühverstellung" des Förderbeginns in Bezug auf die Drehlage der Antriebswelle wird das elektromagnetische Sperrventil getaktet angesteuert.

Da beim Start der Brennkraftmaschine kein Motoröldruck vorhanden ist, wird der Rollenring des Nockentriebwerks in einer solchen Lage eingebaut, daß bei drucklosem Steuerraum des Spritzverstellers der Förderbeginn, bezogen auf die Drehlage der Antriebswelle, auf "früh" steht.

### Zeichnung

Die Erfindung ist anhand von in der Zeichnung dargestellten Ausführungsbeispielen in der nachfolgenden Beschreibung näher erläutert. Es zeigen:
- Fig. 1: eine schematische Darstellung einer Kraftstoffeinspritzpumpe für eine Brennkraftmaschine,
- Fig. 2: eine perspektivische Darstellung einer Klauenkupplung der Kraftstoffeinspritzpumpe in Fig. 1, als Explosionszeichnung,
- Fig. 3: eine Seitenansicht einer Antriebswelle der Kraftstoffeinspritzpumpe in Fig. 1, teilweise geschnitten,
- Fig. 4: einen Schnitt längs der Linie IV-IV in Fig. 3,
- Fig. 5: einen Schnitt einer Kopplungsscheibe der Klauenkupplung in Fig. 2,
- Fig. 6: eine gleiche Darstellung wie in Fig. 5 einer Kopplungsscheibe gemäß einem weiteren Ausführungsbeispiel.

### Beschreibung der Ausführungsbeispiele

Bei der in Fig. 1 schematisch im Schnitt dargestellten Kraftstoffeinspritzpumpe der Verteilerbauart wird ein auch als Verteiler dienender Pumpenkolben 11 durch eine Antriebswelle 12 und mit Hilfe eines Nockentriebwerks oder Nockengetriebes 13 in eine hin- und hergehende und gleichzeitig rotierende Bewegung versetzt. Bei jedem Druckhub des Pumpenkolbens 11 wird dabei aus einem vom Pumpenkolben 11 begrenzten Pumpenarbeitsraum 14 über eine Verteilerlängsnut 15 Kraftstoff zu einem von mehreren Druckkanälen 16 gefördert, die um den Pumpenkolben 11 herum in gleichmäßigen Drehwinkelabständen angeordnet sind und jeweils zu einem einem Brennraum der Brennkraftmaschine zugeordneten Einspritzventil führen. Der Pumpenarbeitsraum 14 wird von einer Kraftstofförderpumpe 17, die Kraftstoff aus einem Kraftstofftank 18 ansaugt, über ein Magnetventil 19 mit Kraftstoff versorgt. Während des Saughubs des Pumpenkolbens 11 ist das Magnetventil 19 geöffnet und wird zu Beginn des Förder- oder Druckhubs in seine Sperrstellung umgeschaltet.

Die Antriebswelle 12 ist im Pumpengehäuse 10 mittels zweier im Abstand angeordneter Gleitlager 21,22 gelagert und ragt ebenso wie das vom Pumpenarbeitsraum 14 abgekehrte Ende des Pumpenkolbens 11 in einen das Nockengetriebe 13 aufnehmenden Triebwerksraum 20 hinein. Das Nockengetriebe 13 weist in bekannter Weise eine Nocken- oder Hubscheibe 23 auf, die drehfest mit dem Pumpenkolben 11 verbunden ist und an ihrer vom Pumpenkolben 11 abgekehrten Unterseite eine der Zahl der Druckkanäle 16 entsprechende Anzahl von Erhebungen oder Nocken 24 trägt, die um gleiche Drehwinkel versetzt angeordnet sind. Ein koaxial zur Hubscheibe 23 angeordneter Rollenring 25 ist um einen bestimmten Winkel verdrehbar im Pumpengehäuse 10 gehalten. Im Rollenring 25 sind Rollen 26 drehbar gelagert, auf denen sich die nockenbewehrte Unterseite der Hubscheibe 23 unter Federkraft abstützt. Der Rollenring 25 ist über einen Verstellbolzen 27 mit einem Spritzverstellkolben 28 eines Spritzverstellers 30 verdrehschlüssig gekoppelt. Der Spritzverstellkolben 28 begrenzt einen Steuerraum 29 und wird durch Druckbeaufschlagung des Steuerraums 29 gegen die Kraft einer Rückstellfeder 31 verschoben, wobei über den Verstellbolzen 27 der Rollenring 25 gedreht wird. Mit Verdrehen des Rollenrings 25 wird der Hubbeginn des Pumpenkolbens 11 und damit der Förderbeginn des Kraftstoffs in Bezug auf die Drehlage der Antriebswelle 12 nach "früher" verstellt. Rollenring 25 mit Rollen 26 und Spritzversteller 30 sind in Fig. 1 um 90° in die Zeichenebene gedreht dargestellt.

Zum Nockengetriebe 13 gehört noch eine Klauenkupplung 32, welche die Drehbewegung der Antriebswelle 12 unabhängig von der axialen Hublage des Pumpenkolbens 11 auf diesen überträgt. Wie in Fig. 2 perspektivisch dargestellt ist, besteht die Klauenkupplung 32 aus zwei mit der Antriebswelle 12 drehfest verbundenen Antriebsklauen 33,34, zwei mit der Hubscheibe 23 drehfest verbundenen Abtriebsklauen 35,36, die gegenüber den Antriebsklauen 33,34 in Drehrichtung der Antriebswelle 12 um 90° versetzt sind, und aus einer Kreuzscheibe 40 mit vier segmentartigen Kopplungsklauen 41 - 44, welche zwischen den Antriebsklauen 33,34 und Abtriebsklauen 35,36 einliegen und eine drehfeste Verbindung zwischen diesen herstellen. Die Kreuzscheibe 40 mit den in ihr eingreifenden Antriebsklauen 33,34 und Abtriebsklauen 35,36 liegt im Innern des Rollenrings 25.

Ein Schmierölkreislauf weist einen Schmierölbehälter 45 auf, aus dem eine Schmierölpumpe 46 Schmieröl in eine Schmierölzuführleitung 47 fördert. Die Schmierölzuführleitung 47 mündet in einer im Pumpengehäuse 10 an der Antriebswelle 12 zwischen den beiden Gleitlagern 21,22 als Ringnut ausgebildeten Schmierölnut 48. Eine Schmierölrückführleitung 49 verbindet eine Abflußöffnung 37 im Triebwerksraum 20 mit dem Schmierölbehälter 45. Eine Zuflußöffnung 38 im Triebwerksraum 20 ist über ein 2/2-Wegemagnetventil 50 an die Schmierölzuführleitung 47 angeschlossen, mit welcher auch der Steuerraum 29 des hydraulischen Spritzverstellers 30 über einen Leitungsabschnitt 39 verbunden ist. Zwischen dem Anschlußpunkt des Leistungsabschnittes 39 und der Schmierölpumpe 46 ist ein Drosselventil 51 eingeschaltet. Auf der von der Schmierölnut 48 abgekehrten Seite des äußeren Gleitlagers 21 ist eine Schmierölsammelnut 52 vorgesehen, die stirnseitig abgedichtet ist und über eine Rücklaufbohrung 53 mit dem Triebwerksraum 20 verbunden ist. Das von der Schmierölpumpe 46 der Schmierölnut 48 zugeführte Schmieröl durchsetzt die beiden Gleitlager 21,22 und gelangt unmittelbar bzw. über die Schmierölsammelnut 52 und die Rücklaufbohrung 53 in den Triebwerksraum 20. Dessen Abflußöffnung 37 ist so angeordnet, daß der Triebwerksraum 20 mit Schmieröl nur teilgefüllt ist. Durch diese nur teilweise Füllung des Triebwerksraums 20 weist das Nockengetriebe 13 trotz der hohen Viskosität des als Schmieröl verwendeten Motoröls der Brennkraftmaschine eine hohe Grenzdrehzahl auf. Als Grenzdrehzahl ist diejenige Drehzahl der Antriebswelle 12 definiert, bei welcher die Hubscheibe 23 von den Rollen 26 des Rollenrings 25 abhebt und damit die exakte Hubfunktion des Pumpenkolbens 11 nicht mehr gewährleistet ist.

Um bei allen Antriebsdrehzahlen der Antriebswelle 12 eine ausreichende Schmierung der ein relativ hohes Drehmoment übertragenden Klauenkupplung 32 sicherzustellen, ist ein Schmierölfluß von der Schmierölnut 48 durch die Antriebswelle 12 hindurch unmittelbar zur Klauenkupplung 32 vorgesehen, der über Schmierölöffnungen in den Klauenflächen der Klauenkupplung 32 austritt und in den Triebwerksraum 20 abfließt. Dabei ist es ausreichend, Schmierölöffnungen in denjenigen Klauenflächen der Klauenkupplung 32 vorzusehen, die bei der festgelegten Drehrichtung der Antriebswelle 12 das Drehmoment übertragen müssen.

Wie aus Fig. 2 - 5 hervorgeht, ist zur Realisierung dieses Schmierölflusses in die Antriebswelle 12 von der die Antriebsklauen 33,34 tragenden Stirnseite her eine axiale Sackbohrung 54 eingebracht, die nahe des Sackgrundes über eine Radialbohrung 55 in der Antriebswelle 12 mit der Schmierölnut 48 in Verbindung steht und an der Stirnseite der Antriebswelle 12 durch eine Kugel 56 verschlossen ist. Von den beiden Antriebsklauen 33,34 her ist jeweils eine Schrägbohrung 57 bzw. 58 eingebracht, die in der Sackbohrung 54 mündet und stirnseitig durch eine Kugel 59 bzw. 60 verschlossen ist. Von jeder Schrägbohrung 57,58 führt eine erste Verteilerbohrung 61 bzw. 62 (Fig. 4 und 5) zu derjenigen Klauenfläche 33a bzw. 34a der Antriebsklaue 33 bzw. 34, die in Drehrichtung der Antriebswelle 12 (Pfeil 63 in Fig. 5) vorn liegt und das Drehmoment der Antriebswelle 12 auf die Kreuzscheibe 40 überträgt. Die Verteilerbohrung 61 ist in der Schnittdarstellung der Antriebsklaue 34 in Fig. 4 ausgezogen zu sehen, während sie in der Schnittdarstellung der Kreuzscheibe 40 gemäß Fig. 5 strichliniert angedeutet ist. Die Mündungsöffnungen der ersten Verteilerbohrungen 61,62 bilden in den Klauenflächen 33a und 34a die genannten Schmierölöffnungen 64,65. Von den diesen Klauenflächen 33a gegenüberliegenden Klauenflächen 41b,43b der Kopplungsklauen 41,43 führen jeweils zweite Verteilerbohrungen 66,67 zu der anderen Klauenfläche 41a,43a der Kupplungsklauen 41,43. Durch diese zweiten Verteilerbohrungen 66,67 fließt ein Teil des an den Schmierölöffnungen 64,65 austretenden Schmieröls zu den Klauenflächen 41a,43a, die bei der Drehrichtung 63 der Antriebswelle 12 ein Drehmoment auf die Abtriebsklauen 35,36 übertragen und fließt dort durch die weitere Schmierölöffnungen 68,69 bildenden Mündungen der zweiten Verteilerbohrungen 66,67 zwischen die Anlageflächen von Kopplungsklauen 41,42 und Abtriebsklauen 35,36 der Hubscheibe 23. Durch diese konstruktive Gestaltung ist sichergestellt, daß die ein Drehmoment übertragenden Klauenflächen 33a,34a,41a,43a der Klauenkupplung 32 stets ausreichend mit Schmieröl versorgt sind.

Bei der in Fig. 6 dargestellten Variante der Schmierung der Klauenkupplung 32 sind alle Klauenflächen, unabhängig davon, ob sie bei der jeweils festgelegten Drehrichtung der Antriebswelle 12 ein Drehmoment übertragen oder nicht, mit Schmieröl versorgt. Dadurch ist es möglich, die Kraftstoffeinspritzpumpe unverändert mit beiden Drehrichtungen der Antriebswelle 12 zu betreiben. Hierzu sind zusätzlich in jedem Antriebsnocken 33,34 weitere erste Verteilerbohrungen 70,71 vorgesehen, die wiederum in den Schrägbohrungen 48,49 und in weiteren Schmierölöffnungen in den anderen Klauenflächen der Antriebsklauen 33,34 münden. Die Kreuzscheibe 40 ist mit weiteren zweiten Verteilerbohrungen 72,73 versehen, welche in gleicher Weise, wie die zweiten Verteilerbohrungen 66,67 die Kupplungsklauen 41,43 durchziehen, nunmehr die Kupplungsklauen 42 und 44 durchdringen. Die weitere erste Verteilerbohrung 71 in der Antriebsklaue 34 ist in der Schnittdarstellung in Fig. 4 strichliniert angedeutet.

Mittels des Schmierölkreislaufes wird gleichzeitig der hydraulische Spritzversteller 30 zur Einstellung des Hubbeginns des Pumpenkolbens 11 und damit des Förderbeginns relativ zur Drehlage der Antriebswelle 12 gesteuert. Hierzu wird das Magnetventil 50 getaktet angesteuert, in der Weise, daß bei Vollast der Förderbeginn nach "früh" und bei Teillast nach "spät" verstellt wird.

Da beim Start der Brennkraftmaschine kein Motoröldruck vorliegt, wird der Rollenring 25 bezüglich der Drehlage der Antriebswelle 12 in einer solchen räumlichen Einbaulage eingebaut, daß bei drucklosem Steuerraum 29 des Spritzverstellers 30 der Rollenring 25 eine solche Lage einnimmt, daß bei Kaltstart der Brennkraftmaschine der Förderbeginn des Pumpenkolbens 11 auf "früh" steht. Somit kann der Spritzverstellkolben 28 ab Leerlaufdrehzahl mit dem Motoröldruck verstellt werden. Bei Warmstart der Brennkraftmaschine wird die erforderliche Spätlage durch Verschieben des durch Schließen des Magnetventils 19 festgelegten Förderbeginns bezüglich der Drehlage des Pumpenkolbens 11 erreicht.

Die Erfindung ist nicht auf das vorstehend beschriebene Ausführungsbeispiel beschränkt. So kann die Schmierölzuführleitung 47 die Förderpumpe 46 unmittelbar an die Schmierölnut 48 anschließen. Das Drosselventil 51 wird dann dem gemeinsamen Anschlußpunkt von Leitungsabschnitt 39 zum Steuerraum 29 des Spritzverstellers 30 und von Magnetventil 50 an der Schmierölzuführleitung 47 zur Schmierölzuführleitung 47 hin vorgeschaltet.

Der Schmierölbehälter 45 kann entfallen, wenn die Förderpumpe 46 eingangsseitig unmittelbar an die Schmierölrückführleitung 49 angeschlossen wird. In diesem Fall übernimmt der Triebwerksraum 20 die Funktion des Schmierölbehälters 45. Der Triebwerksraum 20 wird dann durch einen separaten Zulauf und einen separaten Ablauf in den Motorölkreislauf der Brennkraftmaschine einbezogen. Die Förderpumpe 46 wird zweckmäßigerweise von der Antriebswelle 12 angetrieben. Mittels eines Drucksteuerventils kann der drehzahlabhängige Schmieröldruck im Triebwerksraum 20 zusätzlich gesteuert werden.

## Patentansprüche

1. Kraftstoffeinspritzpumpe für Brenkraftmaschinen mit einem Pumpengehäuse (10), mit einem im Pumpengehause (10) drehbar und axial verschiebbar gefuhrten Verteilerkolben (11), mit einer im Pumpengehäuse gelagerten rotierenden Antriebswelle (12) für mindestens den Verteilerkolben (11), mit einem die Antriebswelle mit dem Verteilerkolben (11) koppelnden Triebwerk (13), das in einem Triebwerksraum (20) angeordnet ist und zur Erzeugung einer Drehbewegung des Verteilerkolbens eine Klauenkupplung (32) und zur Erzeugung einer axialen Verschiebebewegung des Verteilerkolbens einen Rollenring (25) mit Rollen (26) und eine mit dem Verteilerkolben verbundene Hubscheibe (23) aufweist, die sich mit ihrer Nocken (24) tragenden Stirnseite unter Federkraft auf den Rollen (26) des Rollenrings (25) abstützt, und mit einer Schmierölzuführleitung (47), die über eine die Antriebswelle umgebenden Schmierölnut (48) und eine Bohrung (54) in der Antriebswelle (12) in den Triebwerksraum (20) mundet, und eine vom Triebwerksraum (20) abführende Schmierölabflußöffnung (37) aufweist, wobei durch die Bohrung (54) in der Antriebswelle (12) hindurch ein Schmierölfluß von der Schmierölnut (48) zur Klauenkupplung (32) besteht, dadurch gekennzeichnet, daß der Schmierölfluß über Schmieröffnungen (64, 65, 68, 69) in mindestens denjenigen Klauenflächen (33a, 34a, 41a, 43a) von mit der Antriebswelle drehfest verbundenen Antriebsklanen (33,34) der Klauenkupplung (32), die eine Drehkraft übertragen, in den Triebwerksraum (20) austritt und zur Erzeugung des Schmierölflusses die Schmierölzuführleitung (47) an eine zugleich mit der Einspritzpumpe betriebene Schmierölpumpe angeschlossen ist.

2. Kraftstoffeinspritzpumpe nach Anspruch 1, dadurch gekennzeichnet, daß die Klauenkupplung (32) mindestens zwei mit der Antriebswelle (12) drehfest verbundene Antriebsklauen (33,34), mindestens zwei demgegenüber räumlich versetzt angeordnete, mit der Hubscheibe (23) drehfest verbundene Abtriebsklauen (35,36) und eine zwischen den Antriebs- und Abtriebsklauen (33,34,35,36) mit Kopplungsklauen (41-44) eingreifende Kopplungsscheibe (40) aufweist, daß die Antriebswelle (12) eine axiale Sackbohrung (54) aufweist, die über eine Radialbohrung (55) mit der Schmierölnut (48) in Verbindung steht und am kupplungsseitigen Ende der Antriebswelle (12) verschlossen ist, daß von den Antriebsklauen (33,34) aus jeweils eine Schrägbohrung (57,58) bis in die Sackbohrung (54) eingebracht und stirnseitig verschlossen ist, daß erste Verteilerbohrungen (61,62) von den Schrägbohrungen (57,58) zu den in Drehrichtung der Antriebswelle (12) vorn liegenden Klauenflächen (33a,34a) der Antriebsklauen (33,34) führen und dort ausgangsseitig die Schmierölöffnungen (64,65) bilden und daß von den an den die Schmierölöffnungen (64,65) tragenden Antriebsklauenflächen (33a,34a) anliegenden Klauenflächen (41b,43b) der Kopplungsscheibe (40) zweite Verteilerbohrungen (66,67) zu den in Drehrichtung an den Abtriebsklauenflächen (35,36) der Hubscheibe (23) anliegenden Klauenflächen (41a,43a) der Kopplungsscheibe (40) führen und dort ausgangsseitig die Schmierölöffnungen (68,69) bilden.

3. Kraftstoffeinspritzpumpe nach Anspruch 2, dadurch gekennzeichnet, daß weitere erste Verteilerbohrungen (70,71) von den Schrägbohrungen (57,58) zusätzlich zu den anderen Klauenflächen der Antriebsklauen (33,34) führen und dort ausgangsseitige weitere Schmierölöffnungen bilden und daß von den Klauenflächen der Kopplungsscheibe (40), die diesen, die weiteren Schmierölöffnungen tragenden Klauenflächen zugekehrt sind, weitere zweite Verteilerbohrungen (72,73) zu den anderen Klauenflächen der Kopplungsscheibe (40) führen und dort ausgangsseitig in weiteren Schmierölöffnungen münden.

4. Kraftstoffeinspritzpumpe nach einem der Ansprüche 1 - 3 dadurch gekennzeichnet, daß die Antriebswelle (12) in zwei im Abstand angeordneten Gleitlagern (21,22) gelagert ist und daß die Schmierölnut (48) zwischen den beiden Gleitlagern (21,22) angeordnet ist.

5. Kraftstoffeinspritzpumpe nach einem der Ansprüche 1 - 4, dadurch gekennzeichnet, daß ein hydraulischer Spritzversteller (30) vorgesehen ist, der einen einen Steuerraum (29) begrenzenden Spritzverstellkolben (28) mit Rückstellfeder (31) zum Verstellen des Rollenrings (25) in der Weise aufweist, daß der Hubbeginn des Verteilerkolbens (11) bezüglich der Drehlage der Antriebswelle (12) nach "früh" verschoben wird, daß der Steuerraum (29) einerseits über eine Drossel (51) an der Schmierölzuführleitung (47) und andereseits über ein 2/2-Wegemagnetventil (50) an dem Triebwerksraum (20) angeschlossen ist, das zur Einstellung eines drehzahlabhängigen Schmieröldrucks im Steuerraum (29) getaktet angesteuert wird.

6. Kraftstoffeinspritzpumpe nach Anspruch 5, dadurch gekennzeichnet, daß der Rollenring (25) in einer solchen Lage im Pumpengehäuse (10) eingebaut ist, daß bei drucklosem Steuerraum (29) des Spritzverstellers (30) der Förderbeginn des Verteilerkolbens (11) bei Kaltstart der Brennkraftmaschine bezüglich der Drehlage der Antriebswelle (12) auf "früh" steht.

## Claims

1. Fuel injection pump for internal combustion engines, having a pump housing (10), having a distributor piston (11) guided in the pump housing (10) so that it can be rotated and axially displaced, having a rotating driving shaft (12) for at least the distributor piston (11) and supported in the pump housing, having a driving gear (13), which connects the driving shaft to the distributor piston (11), is arranged in a driving gear space (20) and has a claw coupling (32), for generating a rotary motion of the distributor piston, and a roller ring (25) with rollers (26) and a lifting disc (23) connected to the distributor piston, for generating an axial displacement motion of the distributor piston, the end carrying the cams (24) of which lifting disc (23) being supported by spring force on the rollers (26) of the roller ring (25), and having a lubricating oil supply conduit (47), which opens into the driving gear space (20) via a lubricating oil groove (48) surrounding the driving shaft and a hole (54) in the driving shaft (12), and a lubricating oil drain opening (37), which leads away from the driving gear space (20), a lubricating oil flow taking place from the lubricating oil groove (48) to the claw coupling (32) through the hole (54) in the driving shaft (12), characterised in that the lubricating oil flow emerges into the driving gear space (20) via lubricating oil openings (64, 65, 68, 69) in at least those claw surfaces (33a, 34a, 41a, 43a) of driving claws (33, 34) of the claw coupling (32) which are torsionally connected to the driving shaft and transmit a rotational force, and the lubricating oil supply conduit (47) is connected to a lubricating oil pump driven simultaneously with the injection pump in order to generate the lubricating oil flow.

2. Fuel injection pump according to Claim 1, characterised in that the claw coupling (32) has at least two driving claws (33, 34) torsionally connected to the driving shaft (12), at least two opposite and spatially offset driven claws (35, 36) torsionally connected to the lifting disc (23) and a coupling disc (40) engaging by means of coupling claws (41-44) between the driving claws and the driven claws (33, 34, 35, 36), in that the driving shaft (12) has an axial pocket hole (54) which is in connection with the lubricating oil groove (48) via a radial hole (55) and is closed at the coupling end of the driving shaft (12), in that one oblique hole (57, 58) is introduced from each of the driving claws (33, 34) into the pocket hole (54) and is closed at the end, in that first distributor holes (61, 62) lead from the oblique holes (57, 58) to the claw surfaces (33a, 34a), of the driving claws (33, 34), located in front in the direction of rotation of the driving shaft (12) and there form the lubricating oil openings (64, 65) at the outlet end and in that second distributor holes (66, 67) lead from the claw surfaces (41b, 43b), of the coupling disc (40), in contact with the driving claw surfaces (33a, 34a) carrying the lubricating oil openings (64, 65) to the claw surfaces (41a, 43a), of the coupling disc (40), in contact in the rotational direction with the driven claw surfaces (35, 36) of the lifting disc (23) and there form lubricating oil openings (68, 69) at the outlet end.

3. Fuel injection pump according to Claim 2, characterised in that further first distributor holes (70, 71) additionally lead from the oblique holes (57, 58) to the other claw surfaces of the driving claws (33, 34) and there form further lubricating oil openings at the outlet end and in that further second distributor holes (72, 73) lead from the claw surfaces, of the coupling disc (40), which face towards these claw surfaces carrying the further lubricating oil openings, to the other claw surfaces of the coupling disc (40) and there open, at the outlet end, into further lubricating oil openings.

4. Fuel injection pump according to one of Claims 1-3, characterised in that the driving shaft (12) is supported in two sliding bearings (21,22) arranged at a distance apart and in that the lubricating oil groove (48) is arranged between the two sliding bearings (21, 22).

5. Fuel injection pump according to one of Claims 1-4, characterised in that a hydraulic injection adjuster (30) is provided which has an injection adjustment piston (28), which bounds a control space (29) and has reset springs (31), for adjusting the roller ring (25) in such a way that the beginning of the stroke of the distributor piston (11) is displaced towards "advanced" relative to the rotational position of the driving shaft (12), in that the control space (29) is connected, on the one hand, to the lubricating oil supply conduit (47) via a throttle (51) and is connected, on the other hand, to the driving gear space (20) via a 2/2-way magnetic valve (50) which is activated in a pulsed manner to set a lubricating oil pressure in the control space (29) which depends on rotational speed.

6. Fuel injection pump according to Claim 5, characterised in that the roller ring (25) is installed in such a position in the pump housing (10) that when the control space (29) of the injection adjuster (30) is unpressurised, the beginning of delivery of the distributor piston (11) in the case of a cold start of the internal combustion engine is at "advanced" relative to the rotational position of the driving shaft (12).

## Revendications

1. Pompe d'injection de carburant pour moteurs à combustion interne avec un carter de pompe (10), avec un piston de distribution (11) pouvant tourner dans le carter de pompe (10) et pouvant coulisser axialement avec un arbre d'entraînement (12), monté de façon à tourner dans le carter de pompe, pour au moins le piston de distribution (11), avec un mécanisme d'entraînement (13) accouplant l'arbre d'entraînement au piston de distribution (11), mécanisme qui est disposé dans une chambre (20) de mécanisme d'entraînement et pour produire un mouvement de rotation du piston de distribution présente un accouplement à crabots (32) et pour produire un mouvement de coulissement axial du piston de distribution présente une bague à rouleaux (25) avec des rouleaux (26) et un disque à cames (23) relié au piston de distribution, disque qui s'appuie par sa face frontale portant des cames (24) sur les rouleaux (26) de la bague à rouleaux (25) en étant comprimé par un ressort et avec une conduite d'alimentation d'huile de lubrification (47) qui débouche via une rainure d'huile de lubrification (48) entourant l'arbre d'entraînement et un alésage (54) dans l'arbre d'entraînement (12) dans la chambre (20) du mécanisme d'entraînement et présente une ouverture d'écoulement de l'huile de lubrification (37) partant de la chambre (20) du mécanisme d'entraînement, pompe d'injection dans laquelle à travers l'alésage (54) dans l'arbre d'entraînement (12), il y a un écoulement d'huile de lubrification depuis la rainure d'huile de lubrification (48) vers l'accouplement à crabots (32), pompe d'injection de carburant caractérisée en ce que via des orifices d'huile de lubrification (64, 65, 68, 69) dans au moins celles des surfaces (33a, 34a, 41a, 43a) des crabots d'entraînement (33, 34) reliés de façon solidaire en rotation à l'arbre d'entraînement, de l'accouplement à crabots (32), qui transmettent une force de rotation, l'écoulement de l'huile de lubrification sort dans la chambre (20) du mécanisme d'entraînement et pour produire le flux de l'huile de lubrification la conduite d'alimentation en huile de lubrification (47) est raccordée à une pompe d'huile de lubrification entraînée par la pompe d'injection.

2. Pompe d'injection de carburant selon la revendication 1, caractérisée en ce que l'accouplement à crabots (32) présente au moins deux crabots d'entraînement (33, 34) reliés de façon solidaire en rotation à l'arbre d'entraînement (12), au moins deux crabots entraînés (35, 36), disposés de façon décalée dans l'espace par rapport aux précédents, reliés de façon solidaire en rotation au disque à cames (23), et un disque d'embrayage (40) venant en prise entre les crabots d'entraînement et les crabots entraînés (33, 34, 35, 36) avec les crabots d'accouplement (41 à 44), en ce que l'arbre d'entraînement (12) présente un trou borgne axial (54), qui via un alésage radial (55) est en liaison avec la rainure d'huile de lubrification (48) et est fermé à l'extrémité, située du côté de l'accouplement, de l'arbre d'entraînement (12), en ce qu'à partir des crabots d'entraînement (33, 34) on ménage respectivement un trou oblique (57, 58) allant jusqu'au trou borgne (54) et on ferme ce trou oblique du côté frontal, en ce que des premiers alésages de distribution (61, 62) mènent des trous obliques (57, 58) aux surfaces (33a, 34a) des crabots d'entraînement (33, 34) se trouvant en avant dans le sens de rotation de l'arbre d'entraînement (12) et forment à cet endroit du côté de la sortie les orifices d'huile de lubrification (64, 65) et en ce qu'à partir des surfaces de crabots (41b, 43b) reposant sur les surfaces de crabots d'entraînement (33a, 34a) portant les orifices d'huile de lubrification (64, 65) des alésages de distribution (66, 67) conduisent aux surfaces de crabots (41a, 43a) du disque d'embrayage (40), reposant dans le sens de rotation sur les surfaces de crabots entraînés (35, 36) du disque à cames (23) et forment à cet endroit du côté de la sortie les orifices d'huile de lubrification (68, 69).

3. Pompe d'injection de carburant selon la revendication 2, caractérisée en ce que d'autres premiers alésages de distribution (70, 71) mènent des alésages obliques (57, 58) en plus aux autres surfaces de crabots d'entraînement (33, 34) et forment à cet endroit d'autres orifices d'huile de lubrification situés du côté de la sortie et en ce qu'à partir des surfaces de crabots du disque d'embrayage (40), qui sont tournées vers ces surfaces de crabots portent les autres orifices d'huile de lubrification, d'autres alésages de lubrification (72, 73) mènent aux autres surfaces de crabots du disque d'embrayage (40) et débouchent à cet endroit du côté de la sortie dans d'autres orifices d'huile de lubrification.

4. Pompe d'injection de carburant selon l'une des revendications 1 à 3, caractérisée en ce que l'arbre d'entraînement (12) est monté dans deux paliers lisses (21, 22) disposés à distance l'un de l'autre et en ce que la rainure d'huile de lubrification (48) est disposée entre les deux paliers lisses (21, 22).

5. Pompe d'injection de carburant selon l'une des revendications 1 à 4, caractérisée en ce qu'il est prévu un dispositif hydraulique de réglage de l'injection (30) qui présente un piston (28) de réglage de l'injection délimitant une chambre de commande (29) avec un ressort de rappel (31) pour déplacer la bague à rouleaux (25) d'une manière telle que le début de la course du piston de distribution (11) soit déplacé par rapport à la position angulaire de l'arbre d'entraînement (12) vers "avance", en ce que la chambre de commande (29) est raccordée d'une part par un étranglement (51) à la conduite d'alimentation en huile de lubrification (47) et d'autre part par un distributeur 2/2 voies (50) à la chambre (20) du mécanisme d'entraînement, qui est commandé pour établir une pression d'huile de lubrification fonction de la vitesse de rotation de façon synchronisée dans la chambre de commande (29).

6. Pompe d'injection de carburant selon la revendication 5, caractérisée en ce que la bague à rouleaux (25) est montée dans une position telle dans le carter de pompe (10) que quand la chambre de commande (29) du dispositif de réglage (30) de l'injection est sans pression le début du refoulement du piston de distribution (11) en cas de démarrage à froid du moteur à combustion interne soit sur "avance" par rapport à la position angulaire de l'arbre d'entraînement (12).
